# FASCICULE DE BREVET EUROPEEN

(11) **EP 3 760 924 B1**
(45) Date de publication et mention de la délivrance du brevet: **12.10.2022**
(21) Numéro de dépôt: 20183656.6
(22) Date de dépôt: 02.07.2020
(51) Int. Cl.: F23J 13/00, F23M 20/00, G10K 11/16, F01N 1/04, F01N 1/00

(54) **APPAREIL PRODUCTEUR DE FUMÉE AVEC UN DISPOSITIF ATTÉNUATEUR DE BRUIT DANS UN CONDUIT D'ÉVACUATION DE FUMÉE**
RAUCHERZEUGUNGSVORRICHTUNG MIT EINER SCHALLDÄMMVORRICHTUNG IN EINEM RAUCHGASROHR
SMOKE-PRODUCING DEVICE WITH SILENCER IN A SMOKE EVACUATION CONDUIT

(30) Priorité: 03.07.2019 FR 1907419
(43) Date de publication de la demande: 06.01.2021
(73) Titulaire: Poujoulat, 79360 Granzay Gript (FR)
(72) Inventeur: LAURENT, Benjamin, 36000 CHATEAUROUX (FR)
(74) Mandataire: Jacobacci Coralis Harle

(56) Documents cités:
- EP-A1- 2 857 748
- GB-A- 403 651
- US-A- 3 757 892
- US-A1- 2012 261 210

## Description

### Domaine technique de l'invention

La présente invention concerne le domaine technique des dispositifs atténuateurs de bruit (encore appelés « silencieux ») pour les conduits d'évacuation de fumée équipant un appareil producteur de fumée, tel qu'un moteur de groupe électrogène, une chaudière, ou autre.

### Etat de la technique

En fonctionnement, certains appareils qui produisent des fumées (gaz de combustion, gaz d'échappement...), genre moteurs de groupe électrogène, chaudière ou autres, peuvent générer du bruit, en particulier du fait de la motorisation, du brûleur et/ou du ventilateur qui les équipe, ce bruit se propageant dans les conduits ou tubages associés, notamment dans les conduits d'évacuation des fumées.

Le niveau sonore de ce bruit est parfois important ; il est propre à chaque installation et se caractérise par une amplitude et une gamme de fréquence (entre quelques dizaines et quelques milliers de Hertz).

Ce bruit occasionne des nuisances dans l'environnement, que l'on cherche à réduire au moyen de dispositifs atténuateurs de bruit, encore appelés silencieux, placés sur le conduit d'évacuation de fumée, entre un tronçon amont et un tronçon aval de ce dernier.

Il existe des dispositifs atténuateurs de bruit (ou silencieux) qui fonctionnent selon un principe dit « réactif », consistant à faire pénétrer les ondes sonores dans une cavité, de manière adaptée pour en changer la fréquence.

Ces dispositifs ont une bonne efficacité sur les basses fréquences, de quelques dizaines à quelques centaines de Hertz (l'atténuation sonore peut aller de 5dB à 40dB jusqu'à 1000 Hertz), mais elle est relativement réduite pour ce qui concerne les fréquences supérieures à 1000 - 1500 Hertz (l'atténuation sonore est inférieure à 5dB au-delà de 2000 Hertz).

On connait également des silencieux de type dit « absorptif » dans lesquels on utilise un matériau absorptif (en particulier des fibres minérales haute densité) pour chercher à absorber les ondes sonores.

En particulier, ces dispositifs de type « absorptif » comportent :
- un tube central perforé, muni de prolongements amont et aval pour son raccordement à des tronçons amont et aval de conduit d'évacuation de fumée,
- un tube extérieur qui ceinture le tube central perforé, pour définir entre eux une chambre d'absorption acoustique, et qui est raccordé à ce dernier par une paroi d'extrémité amont et par une paroi d'extrémité aval, et,
- un matériau absorptif acoustique, placé dans la chambre d'absorption acoustique.

De tels dispositifs ont généralement une bonne efficacité pour l'absorption des ondes dans les hautes fréquences (jusqu'à 40dB d'absorption entre 1000 et 3000 Hertz), cette efficacité étant néanmoins réduite dans le domaine des basses fréquences (de l'ordre de quelques dB jusqu'à 400 - 500 Hertz).

Le document EP 2 857 748 décrit de son côté un dispositif atténuateur de bruit utilisant à la fois le principe « réactif » et le principe « absorptif », de manière à chercher à bénéficier de leurs avantages respectifs.

Le dispositif atténuateur de bruit correspondant comprend un tube central qui est muni, tenant compte de la direction de déplacement des fumées, d'un prolongement amont adapté pour son raccordement à un tronçon de conduit de fumée amont, et d'un prolongement aval adapté pour son raccordement à un tronçon de conduit de fumée aval. Ce tube central comporte des perforations sur une partie de sa longueur et il est ceinturé par un tube extérieur pour définir entre eux une chambre d'absorption acoustique, lequel tube extérieur est raccordé audit tube central, toujours tenant compte de la direction de déplacement des fumées, par une paroi d'extrémité amont et par une paroi d'extrémité aval, qui délimitent la longueur de ladite chambre d'absorption acoustique. Cette chambre d'absorption acoustique est partiellement comblée, ici dans sa partie amont, par un matériau absorptif acoustique qui remplit son épaisseur entre le tube central et le tube extérieur.

Les perforations du tube central sont prévues sur un tronçon amont ménagé en regard du matériau absorptif acoustique et aussi en regard d'une partie de la chambre d'absorption acoustique dépourvue dudit matériau absorptif acoustique.

On obtient ainsi un dispositif atténuateur de bruit dont la partie absorptive est située en amont, suivie de la partie réactive située en aval.

Cependant, certaines applications génèrent des vitesses d'écoulement élevées dans le silencieux, et le bruit régénéré dans la partie réactive par cet écoulement rapide peut devenir non négligeable, limitant ainsi l'efficacité du dispositif.

### Présentation de l'invention

Afin de remédier à l'inconvénient précité de l'état de la technique, la présente invention propose un appareil producteur de fumée (tel qu'un moteur de groupe électrogène, une chaudière ou autre), défini dans la revendication 1.

La partie amont du dispositif atténuateur de bruit comporte une cavité ayant pour effet, notamment, de modifier la fréquence des ondes, et la partie aval a une action d'absorption des ondes, grâce au matériau absorptif acoustique, pour en atténuer le niveau sonore.
La partie absorptive se situe ainsi en sortie du dispositif atténuateur de bruit, en aval de la partie réactive, et elle vient atténuer le bruit régénéré et par conséquent augmenter la performance du silencieux.
La cavité amont de la chambre d'absorption acoustique est délimitée, d'un côté, par la tranche du matériau absorptif acoustique, qui assure aussi à ce niveau une fonction d'absorption des ondes sonores, contribuant à améliorer l'efficacité du dispositif.

D'autres caractéristiques non limitatives et avantageuses de l'appareil conforme à l'invention, prises individuellement ou selon toutes les combinaisons techniquement possibles, sont les suivantes :
- le tube central du dispositif atténuateur de bruit est de section circulaire et il comporte un axe longitudinal sur lequel sont centrés lesdits prolongements amont et aval ; ladite chambre d'absorption acoustique est de section générale annulaire cylindrique, d'épaisseur constante, centrée sur l'axe longitudinal dudit tube central.
- le matériau absorptif acoustique consiste en de la laine de roche dont la densité est comprise entre 30 et 140 kg/m³ de préférence comprise entre 60 et 120 kg/m³.
- le diamètre du tube central est compris entre 130 et 600 mm, l'épaisseur de la chambre d'absorption acoustique est comprise entre 100 et 150 mm, et la longueur de cette chambre d'absorption acoustique est comprise entre 700 et 1000 mm.
- le matériau absorptif acoustique s'étend entre le 1/3 et les 2/3 de la longueur de la chambre d'absorption acoustique ; en outre, la partie amont perforée du tube central qui est ceinturée par la partie aval de cavité, s'étend entre le 1/6ème et la 1/2 de la longueur de ladite cavité.
- les perforations du tronçon aval du tube central ont un diamètre compris entre 5 et 20 mm, et elles occupent 15 à 70 % de la surface de paroi dudit tronçon aval de tube central.
- le tube extérieur du dispositif atténuateur de bruit est solidarisé de manière amovible avec des couronnes cylindriques qui prolongent lesdites parois d'extrémité amont et aval, au moyen de colliers de serrage.
- le dispositif atténuateur de bruit comporte un noyau d'absorption intérieur de forme générale cylindrique, monté co-axialement au tube central, à l'intérieur de ce dernier, lequel noyau (i) a un diamètre inférieur au diamètre dudit tube central, (ii) comporte une extrémité amont, orientée vers ledit prolongement amont, en forme d'ogive, et (iii) comporte une enveloppe externe munie de perforations et remplie d'un matériau absorptif acoustique. De préférence, la majeure partie de la longueur de ce noyau d'absorption s'étend à l'intérieur du tronçon aval perforé du tube central.
- le dispositif atténuateur de bruit comporte une trappe de visite ménagée dans le tube extérieur, associée à un bouchon amovible.
- la cavité de ladite chambre d'absorption acoustique est délimitée, d'un côté, par la bordure d'extrémité amont du matériau absorptif.
- le prolongement amont du tube central du dispositif atténuateur de bruit est en forme d'embout mâle adapté pour coopérer avec un embout femelle d'un tronçon de conduit de fumée amont, et le prolongement aval du tube central du dispositif atténuateur de bruit est en forme d'embout femelle adapté pour coopérer avec un embout mâle d'un tronçon de conduit de fumée aval.
- le prolongement aval du tube central du dispositif atténuateur de bruit comporte un tronçon de tube intérieur, qui s'étend vers l'intérieur, et qui reçoit l'extrémité aval dudit tube central par emmanchement, lequel tronçon de tube intérieur est muni de perforations.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

### Description détaillée de l'invention

De plus, diverses autres caractéristiques de l'invention ressortent de la description annexée effectuée en référence aux dessins qui illustrent des formes, non limitatives, de réalisation de l'invention et où :
La figure 1 est une vue en perspective d'un premier mode de réalisation d'un dispositif atténuateur de bruit conforme à l'invention ;
La figure 2 est une vue en perspective éclatée du dispositif atténuateur de bruit illustré sur la figure 1 ;
La figure 3 est une vue de face de l'extrémité amont du dispositif atténuateur de bruit illustré sur les figures 1 et 2 ;
La figure 4 est une vue en coupe longitudinale du dispositif atténuateur de bruit, selon le plan de coupe 4-4 de la figure 3 ;
La figure 5 est une vue de face de l'extrémité aval d'un second mode de réalisation d'un dispositif atténuateur de bruit conforme à l'invention ;
La figure 6 est une vue en coupe longitudinale du dispositif atténuateur de bruit illustré sur la figure 5, selon le plan de coupe 6-6 de cette figure 5 ;
La figure 7 est une vue en coupe longitudinale d'une variante de réalisation d'un dispositif atténuateur de bruit selon l'invention.

Il est à noter que, sur ces figures, les éléments structurels et/ou fonctionnels communs aux différentes variantes peuvent présenter les mêmes références.

Les figures 1 à 4 illustrent un premier mode de réalisation d'un dispositif atténuateur de bruit 1 selon l'invention, destiné à être intégré au conduit 2 d'évacuation de fumée équipant un appareil producteur de fumées 3, par exemple un moteur ou une chaudière.

Ce dispositif atténuateur de bruit 1 est en particulier ici agencé pour venir s'intégrer entre un tronçon amont 2a et un tronçon aval 2b du conduit de fumée 2 (figure 4) pour constituer une partie de ce conduit 2 et également pour remplir sa fonction de réduction du bruit provenant de l'appareil 3.

Sur la figure 4, l'appareil 3 est simplement schématisée en pointillés à l'extrémité amont du tronçon de conduit amont 2a.

Toujours sur la figure 4, on a illustré par la flèche d'orientation 4 le sens amont/aval de déplacement des fumées et des ondes sonores dans le conduit 2 (et donc également dans le dispositif atténuateur de bruit 1).

Ce sens amont/aval est utilisé dans la suite de la description pour définir certaines parties structurelles du dispositif atténuateur de bruit 1.

Le dispositif atténuateur de bruit 1 se présente sous une forme générale cylindrique comprenant :
- un tube central 5 de section circulaire, d'axe longitudinal A (disposé ici horizontalement), dont l'extrémité amont 6 comporte un prolongement 7 pour son raccordement au tronçon de conduit amont 2a, et dont l'extrémité aval 8 comporte un prolongement 9 pour son raccordement au tronçon de conduit aval 2b ;
- un tube extérieur 10, de section circulaire, qui ceinture le tube central 5 de manière concentrique et à distance de ce dernier pour définir, entre eux, une chambre annulaire 11, dite « chambre d'absorption acoustique » ; ce tube extérieur 10 est raccordé au tube central 5 par une paroi d'extrémité amont 12 et par une paroi d'extrémité aval 13 ; et
- un matériau absorptif acoustique 14 destiné à combler une partie du volume de la chambre d'absorption acoustique 11.

Les parois d'extrémité amont 12 et aval 13 s'étendent parallèlement l'une à l'autre. Elles ont chacune une forme annulaire plane centrée sur l'axe longitudinal A, et elles définissent entre elles la longueur L de la chambre d'absorption acoustique 11.

Des couronnes cylindriques, respectivement 15 et 16, prolongent la bordure périphérique circulaire des parois d'extrémité amont 12 et aval 13, solidarisées avec ces dernières par soudage. Ces couronnes cylindriques 15 et 16 s'étendent vers l'intérieur, c'est-à-dire qu'elles sont orientées en regard l'une de l'autre.

D'autre part, les prolongements amont 7 et aval 9 consistent en des structures cylindriques comportant une paroi isolée, formée de deux tubes concentriques qui prennent en sandwich un matériau isolant.

Le prolongement amont 7 du tube central 5 est en forme d'embout mâle qui est adapté pour coopérer avec un embout femelle du tronçon de conduit de fumée amont 2a, et son prolongement aval 9 est en forme d'embout femelle adapté pour coopérer avec un embout mâle du tronçon de conduit de fumée aval 2b.

Ces prolongements amont 7 et aval 9 s'étendent principalement vers l'extérieur à partir des parois d'extrémité 12 et 13, leur tube intérieur 7a, 9a étant solidarisé par soudage avec la bordure de l'orifice central desdites parois d'extrémité 12, 13, et leur tube extérieur 7b, 9b étant solidarisé par soudage contre la face externe desdites parois d'extrémité 12, 13.

Un tronçon intérieur 7a1, 9a1 des tubes intérieurs 7a, 9a des prolongements amont 7 et aval 9 s'étend vers l'intérieur de la chambre d'absorption acoustique 11. Ces deux tronçon intérieurs 7a1, 9a1 s'étendent en regard l'un de l'autre, et ils reçoivent par simple emmanchement les extrémités amont 6 et aval 8 du tube central 5.

Le tube extérieur 10 est constitué par une virole cylindrique obtenue à partir d'une plaque cintrée, dont les deux bordures longitudinales en regard, suite au cintrage, sont assemblées entre elles par soudage, et dont les extrémités amont et aval sont solidarisées par emboitement amovible avec les couronnes cylindriques 15 et 16 précitées qui prolongent la bordure périphérique circulaire des parois d'extrémité amont 12 et aval 13. Cette solidarisation par emboitement est verrouillée au moyen de colliers d'assemblage 17 et 18.

Le tube central 5, le tube extérieur 10, les parois d'extrémité 12 et 13 et les deux tubes concentriques des prolongements 7 et 9 sont réalisés en matériau métallique, de préférence en acier inoxydable (par exemple du type 316L) pour résister convenablement à la corrosion et à la condensation. On peut pour cela utiliser une tôle métallique dont l'épaisseur est de l'ordre de 0,4 à 2 mm.

Comme on peut le voir sur les figures 2 et 4, le tube central 5 comporte :
- un tronçon amont 5a, non perforé, qui s'étend depuis la paroi d'extrémité amont 12 jusqu'à une zone intermédiaire 19 située entre lesdites parois amont 12 et aval 13, cette zone intermédiaire 19 correspondant ici à un plan B perpendiculaire à l'axe longitudinal A, et
- un tronçon aval 5b, muni de perforations 20, qui s'étend depuis ladite zone intermédiaire 19 jusqu'à la paroi d'extrémité aval 13.

Le tronçon amont 5a et le tronçon aval 5b du tube central 5 sont juxtaposés et ils s'étendent ensemble sur toute la longueur L de la chambre d'absorption acoustique 11.

La longueur C du tronçon amont 5a du tube central 5 est de préférence comprise entre la moitié et les 3/4 de la longueur L, la longueur D du tronçon aval 5b occupant le reste de cette longueur L.

Les perforations 20 sont adaptées en dimensions et nombre pour laisser pénétrer au maximum les ondes sonores dans la chambre d'absorption acoustique 11, tout en permettant au tube central 5 de maintenir correctement le matériau absorptif acoustique 14.

Pour cela, les perforations 20 du tronçon aval 5b du tube central 5 sont réalisées de manière homogène sur toute la surface de paroi concernée, et elles ont un diamètre qui est de préférence compris entre 5 et 20 mm (encore de préférence compris entre 10 et 15 mm). Ces perforations occupent 15 à 70 % de la surface de paroi du tronçon de tube 5b (de préférence 45 à 60 % de cette surface de paroi).

Sur la figure 4 en particulier, on remarque que le tronçon intérieur 9a1 du tube intérieur 9a, dans lequel vient s'emmancher l'extrémité aval 8 du tube central 5, comporte des ouvertures ou perforations 9a2.
Ces perforations 9a2 du tronçon intérieur 9a1 sont adaptées pour limiter (ou éviter) l'obturation des perforations 20 de l'extrémité aval du tube central 5 et assurer ainsi que la zone perforée correspondante s'étende bien jusqu'à la paroi d'extrémité aval 13.

La chambre d'absorption acoustique 11 est de forme générale annulaire de section constante, et elle est délimitée par le tube central 5, le tube extérieur 10, la paroi d'extrémité amont 12 et la paroi d'extrémité aval 13.

Cette chambre d'absorption acoustique 11 comporte ici une partie amont 11a vide, dépourvue de matériau de comblement, formant une cavité annulaire cylindrique, suivie d'une partie aval 11b qui est comblée par le matériau absorptif acoustique 14. La partie amont 11a de la chambre d'absorption acoustique 11, de longueur E, s'étend depuis la paroi d'extrémité amont 12 jusqu'à un plan F perpendiculaire à l'axe longitudinal A, situé en aval de la zone intermédiaire 19 précitée, séparant la zone non perforée 5a de la zone perforée 5b du tube central 5, et correspondant à la bordure d'extrémité amont 14a du matériau d'absorption acoustique 14.

La partie amont 11a en forme de cavité de la chambre d'absorption acoustique 11, de longueur E, comporte donc - une partie amont 11a', de longueur C, qui ceinture le tronçon amont plein 5a du tube central 5, et - une partie aval 11a", de longueur G, qui ceinture une partie amont 5b1 du tronçon aval perforé 5b du tube central 5.

Cette cavité 11a de la chambre d'absorption acoustique 11 est délimitée a/ par la partie amont du tube extérieur 10, b/ par la bordure d'extrémité amont 14a du matériau d'absorption acoustique 14, c/ par la paroi d'extrémité amont 12, et d/ par une partie du tube central 5 (comprenant la partie amont non perforée 5a suivie de la partie amont perforée 5b1 du tronçon aval perforé 5b du tube central 5).

La longueur G de cette partie amont perforée 5b1 ceinturée par la partie aval de cavité 11a", entre les plans B et F précités, correspond entre le 1/6ème et la 1/2 de la longueur E de la cavité 11a.

Le matériau absorptif acoustique 14 se présente sous la forme d'un cylindre annulaire délimité a/ par la bordure d'extrémité amont 14a, s'étendant dans un plan perpendiculaire à l'axe longitudinal A et correspondant au plan précité F situé en aval de la zone intermédiaire 19, b/ par une bordure d'extrémité amont 14b, s'étendant dans un plan perpendiculaire à l'axe longitudinal A, disposée à proximité de la paroi d'extrémité aval 13 ou en appui contre cette dernière, c/ par une surface cylindrique extérieure 14c, en contact avec la face interne du tube extérieur 10, et, d/ par une surface cylindrique intérieure 14d, en contact avec la face externe du tube central 5.
La longueur du cylindre en matériau absorptif acoustique 14, entre ses bordures d'extrémité amont 14a et aval 14b correspond à la longueur H de la partie aval 11b de la chambre d'absorption acoustique 11, et l'intégralité de cette longueur est en regard d'une partie perforée du tube central 5.

Le matériau absorptif acoustique 14 consiste ici en des fibres minérales à haute densité, par exemple de la laine de roche dont la densité est comprise entre 30 et 140 kg/m³, de préférence comprise entre 60 et 120 kg/m³.

La longueur H de la partie aval 11b de la chambre d'absorption acoustique 11, comblée par le matériau absorptif acoustique 14, correspond entre le 1/3 et les 2/3 de la longueur L de ladite chambre 11.

D'une manière générale, la longueur L de la chambre d'absorption acoustique 11 peut être comprise entre 700 et 1000 mm, et son épaisseur comprise entre 100 et 150 mm ; le diamètre du tube central 5 peut, de son côté, être compris entre 130 et 600 mm.

Le cylindre de matériau absorptif acoustique 14 est de préférence réalisé au moyen de deux demi-coques complémentaires 141, 142, chacune demi-cylindrique, tel qu'illustré sur la figure 2. Cette particularité permet de faciliter le montage et le remplacement du matériau absorptif acoustique, en cas de dégradation ou d'encrassement. Ce cylindre 14 en matériau absorptif acoustique peut être protégé par un tissu de fibre de verre prévu sur la face interne du matériau absorptif acoustique 14, plaqué contre le tube central 5.

Sur les figures 2 et 4 on remarque que le matériau absorptif acoustique 14 est maintenu en position au niveau de sa bordure d'extrémité amont 14a par des petites pattes de maintien 22 qui s'étendent dans le plan F, perpendiculairement à l'axe longitudinal A. Ces pattes de maintien 22 sont avantageusement obtenues dans la matière du tube central 5 par découpe adaptée et pliage à l'équerre.
Elles peuvent aussi être rapportées et fixées par soudage.

On notera également que le dispositif atténuateur de bruit 1 comprend un système de purge 23 adapté pour assurer l'évacuation des condensats.
Ce système de purge 23 est formé d'un orifice de purge associé à un bouchon obturateur amovible, et il est aménagé à proximité du prolongement amont 7 de type mâle, ici sur le tube extérieur 10 à côté de la paroi d'extrémité amont 12.
Dans le cas d'une pose à la verticale du dispositif atténuateur de bruit, ce système de purge 23 peut être positionné sur la paroi d'extrémité amont 12.
L'évacuation des condensats peut aussi être réalisée au moyen d'un orifice adapté (non représenté), traversant l'extrémité amont 6 du tube central 5, ainsi que le tronçon intérieur 7a1 du tube intérieur 7a.

Une telle structure de dispositif atténuateur de bruit permet d'absorber efficacement les ondes sonores émises par l'appareil 3, et qui se propagent dans le conduit d'évacuation de fumée 2.

Un tel dispositif permet de piéger les ondes sonores par le matériau absorptif acoustique 14, et également par la cavité 11a, cela de manière efficace sur une large plage de fréquences d'ondes.

Le positionnement du matériau absorptif acoustique 14 en aval de la cavité 11a permet également d'atténuer le bruit régénéré dans le dispositif absorbeur 1, en particulier dans le cas d'écoulement rapide des flux gazeux.

Les figures 5 et 6 illustrent un autre mode de réalisation d'un dispositif atténuateur de bruit conforme à l'invention.

Ce dispositif atténuateur de bruit 1' a une structure très proche de celle du mode de réalisation illustré sur les figures 1 à 4. Il comporte en plus un noyau d'absorption aménagé à l'intérieur du tube central, permettant en particulier de limiter la voie d'air dans le cas de grands diamètres de tube central.

Dans la description qui suit, les parties structurelles communes au mode de réalisation des figures 1 à 4 conservent les mêmes repères, par mesure de simplification.

Le dispositif atténuateur de bruit 1' comporte donc un tube central 5 muni des deux prolongements d'extrémité 7 et 9 et ceinturé par un tube extérieur 10.

Ce tube extérieur 10 est assemblé avec le tube central 5 par la paroi d'extrémité amont 12 et par la paroi d'extrémité aval 13 pour définir la chambre annulaire d'absorption acoustique 11.

Ici encore, le tronçon amont 5a du tube central 5 est plein (non perforé) et il s'étend jusqu'à la zone intermédiaire 19. Ce tronçon plein 5a se prolonge par un tronçon aval 5b perforé.

D'autre part, une couronne de matériau absorptif acoustique 14 comble la partie aval 11b de la chambre d'absorption acoustique 11, à partir du plan F situé en aval de la zone intermédiaire 19 précitée.

Dans ce mode de réalisation, un noyau d'absorption complémentaire 24 est monté à l'intérieur du tube central 5, sur l'axe longitudinal A de ce dernier.

Ce noyau d'absorption intérieur 24 se présente sous la forme générale d'un cylindre dont le diamètre est inférieur au diamètre du tube central 5, assemblé avec la face intérieure de ce dernier au moyen de pattes entretoises 25.

Ce noyau d'absorption 24 comporte une enveloppe externe cylindrique 26 qui est munie de perforations 27 ; cette enveloppe 26 est remplie par un matériau absorptif acoustique 28.

L'enveloppe externe 26 du noyau d'absorption 24 est réalisée en acier inoxydable, par exemple de type 316L. Les perforations 27 sont réparties de manière homogène sur toute la surface de l'enveloppe externe 26 et elles occupent entre 40 et 60 % de la surface de cette enveloppe.

Le matériau absorptif acoustique 28 consiste de préférence en de la laine de roche dont la densité est comprise entre 30 et 140 kg/m³, de préférence comprise entre 60 et 80 kg/m³.

Au moins l'extrémité amont 29 du noyau d'absorption 24 est en forme d'ogive (ou de dôme) pour limiter les perturbations du flux de fumée.

Dans le mode de réalisation illustré, l'extrémité aval 30 du noyau d'absorption 24 se présente également sous la forme d'une ogive.

Ce noyau d'absorption 24 s'étend sur une partie de la longueur du tube central 5 ; de préférence il s'étend à l'intérieur du tronçon aval perforé 5b dudit tube central 5. En l'occurrence, le noyau d'absorption 24 s'étend ici sur toute ou pratiquement toute la longueur de ce tronçon aval perforé 5b, et sur toute la longueur occupée par le cylindre de noyau absorptif acoustique 14.

Ce noyau d'absorption 24 a pour fonction et pour intérêt de rajouter du matériau absorptif pour compenser le diamètre intérieur important du dispositif d'absorption acoustique, en particulier dans le cas de tubes intérieurs ayant un diamètre supérieur ou égal à 350 mm.

La figure 7 illustre encore un autre mode de réalisation d'un dispositif atténuateur de bruit 1" conforme à l'invention.

Ici encore, les parties structurelles communes aux modes de réalisation des figures 1 à 6 conservent les mêmes repères par mesure de simplification.

Ce dispositif atténuateur de bruit 1" comporte donc un tube central 5 muni de deux prolongements d'extrémité 7 et 9 et ceinturé par un tube extérieur 10.

Ce tube extérieur 10 est assemblé avec le tube central 5 par la paroi d'extrémité amont 12 et par la paroi d'extrémité aval 13 pour définir la chambre annulaire 11.

Le tube central 5 comporte un tronçon amont 5a non perforé jusqu'à la zone intermédiaire 19, suivi d'un tronçon aval perforé 5b.

D'autre part, une couronne de matériau absorptif acoustique 14 comble la partie aval 11b de la chambre d'absorption 11.

Ici une trappe de visite 31 est prévue dans le tube extérieur 10, débouchant dans la partie amont 11a en forme de cavité.

Cette trappe de visite 31 est formée d'une virole cylindrique 32 fixée sur le tube extérieur 10 (selon un axe perpendiculaire à l'axe de ce tube extérieur 10), associée à un bouchon amovible isolé 33.

Une découpe/ouverture 34 est aménagée dans la partie centrale du tube central 5 en regard de la trappe de visite 31, pour permettre l'accès à l'intérieur de ce tube central 5.

Une telle trappe de visite 31 permet l'entretien du dispositif, notamment lorsqu'il est placé sur des conduits desservant des chaudières à combustible solide comme le bois.

Ce genre de trappe de visite peut bien entendu être aménagée également dans des dispositifs atténuateurs avec noyau d'absorption, tel qu'illustré sur les figures 5 et 6.

D'une manière générale, le tronçon amont 5a du tube central 5 est de préférence dépourvu de perforations ou d'ouvertures. Cependant, une ou quelques perforations/ouvertures peuvent y être aménagées, en fonction des besoins, (comme dans le mode de réalisation de la figure 7), sans qu'elles occupent une surface de paroi importante. Cette surface de paroi perforée/ouverte du tronçon amont 5a sera en tout état de cause moins importante que celle du tronçon aval 5b.

## Revendications

1. Appareil producteur de fumée (3), tel qu'un moteur de groupe électrogène, une chaudière ou autre, comprenant un conduit d'évacuation de fumée (2), lequel conduit d'évacuation de fumée (2) comprend, dans le sens de déplacement des fumées, un tronçon de conduit de fumée (2a), un dispositif atténuateur de bruit (1, 1', 1"), et un tronçon de conduit de fumée aval (2b), lequel dispositif atténuateur de bruit (1, 1', 1") comprend un tube central (5) muni, tenant compte de la direction de déplacement des fumées, d'un prolongement amont (7) raccordé au tronçon de conduit de fumée amont (2a), et d'un prolongement aval (9) raccordé au tronçon de conduit de fumée aval (2b), lequel tube central (5) comporte des perforations (20) et est ceinturé par un tube extérieur (10) pour définir entre eux une chambre d'absorption acoustique (11), lequel tube extérieur (10) est raccordé audit tube central (5), toujours tenant compte de la direction de déplacement des fumées, par une paroi d'extrémité amont (12) et par une paroi d'extrémité aval (13), qui délimitent la longueur (L) de ladite chambre d'absorption acoustique (11), ladite chambre d'absorption acoustique étant partiellement comblée par un matériau absorptif acoustique (14) qui remplit son épaisseur entre le tube central (5) et le tube extérieur (10), sur une partie de sa longueur (L),
**caractérisé en ce que** ledit tube central (5) comporte (a) un tronçon amont (5a) plein, dépourvu ou pratiquement dépourvu de perforations, s'étendant depuis ladite paroi d'extrémité amont (12), jusqu'à une zone intermédiaire (19) située entre lesdites parois d'extrémité amont (12) et aval (13), lequel tronçon amont (5a) plein se prolonge par (b) un tronçon aval (5b) muni de perforations (20), qui s'étend depuis ladite zone intermédiaire (19) jusqu'à ladite paroi d'extrémité aval (13) ou approximativement jusqu'à ladite paroi d'extrémité aval (13),
et **en ce que** ledit matériau absorptif acoustique (14) est délimité (i) par une bordure d'extrémité amont (14a), disposée en aval de ladite zone intermédiaire (19), et (ii) par une bordure d'extrémité aval (14b), disposée dans ladite chambre d'absorption acoustique (11) à proximité de ladite paroi d'extrémité aval (13), ou en appui contre cette dernière,
l'espace de ladite chambre d'absorption acoustique (11) entre ladite paroi d'extrémité amont (12) et ladite bordure d'extrémité amont (14a) dudit matériau absorptif acoustique (14), consistant en une cavité (11a) dont une partie amont (11a') ceinture ledit tronçon amont (5a) plein dudit tube central (5), et dont une partie aval (11a") ceinture une partie amont perforée (5b1) dudit tube central (5).

2. Appareil producteur de fumée (3) selon la revendication 1, **caractérisé en ce que** ledit tube central (5) du dispositif atténuateur de bruit est de section circulaire et comporte un axe longitudinal (A) sur lequel sont centrés lesdits prolongements amont (7) et aval (9), ladite chambre d'absorption acoustique (11) étant de section générale annulaire cylindrique, d'épaisseur constante, centrée sur l'axe longitudinal (A) dudit tube central (5).

3. Appareil producteur de fumée (3) selon l'une quelconque des revendications 1 ou 2, **caractérisé en ce que** le matériau absorptif acoustique (14) du dispositif atténuateur de bruit consiste en de la laine de roche dont la densité est comprise entre 30 et 140 kg/m³, de préférence comprise entre 60 et 120 kg/m³.

4. Appareil producteur de fumée (3) selon l'une quelconque des revendications 1 à 3, **caractérisé en ce que** le diamètre du tube central (5) du dispositif atténuateur de bruit est compris entre 130 et 600 mm, **en ce que** l'épaisseur de la chambre d'absorption acoustique (11) est comprise entre 100 et 150 mm, et **en ce que** la longueur de ladite chambre d'absorption acoustique (11) est comprise entre 700 et 1000 mm.

5. Appareil producteur de fumée (3) selon l'une quelconque des revendications 1 à 4, **caractérisé en ce que** ledit matériau absorptif acoustique (14) s'étend entre le 1/3 et les 2/3 de la longueur (L) de la chambre d'absorption acoustique (11), et **en ce que** la partie amont perforée (5b1) dudit tube central (5) qui est ceinturée par ladite partie aval de cavité (11a"), s'étend entre le 1/6ème et la 1/2 de la longueur de ladite cavité (11a).

6. Appareil producteur de fumée (3) selon l'une quelconque des revendications 1 à 5, **caractérisé en ce que** les perforations (20) du tronçon aval (5b) du tube central (5) du dispositif atténuateur de bruit ont un diamètre compris entre 5 et 20 mm, et occupent 15 à 70 % de la surface de paroi dudit tronçon aval de tube central (5b).

7. Appareil producteur de fumée (3) selon l'une quelconque des revendications 1 à 6, **caractérisé en ce que** le tube extérieur (10) du dispositif atténuateur de bruit est solidarisé de manière amovible avec des couronnes cylindriques (15, 16) qui prolongent lesdites parois d'extrémité amont (12) et aval (13), au moyen de colliers de serrage (17, 18).

8. Appareil producteur de fumée (3) selon l'une quelconque des revendications 1 à 7, **caractérisé en ce que** le dispositif atténuateur de bruit comporte un noyau d'absorption intérieur (24) de forme générale cylindrique, monté co-axialement audit tube central (5), à l'intérieur de ce dernier, lequel noyau (24) a un diamètre inférieur au diamètre dudit tube central (5), comporte une extrémité amont, orientée vers ledit prolongement amont (7), en forme d'ogive (29), et comporte une enveloppe externe (26) munie de perforations (27) et remplie d'un matériau absorptif acoustique (28).

9. Appareil producteur de fumée (3) selon l'une quelconque des revendications 1 à 8, **caractérisé en ce que** le dispositif atténuateur de bruit comporte une trappe de visite (31) ménagée dans le tube extérieur (10), associée à un bouchon amovible (33).

10. Appareil producteur de fumée (3) selon l'une quelconque des revendications 1 à 9, **caractérisé en ce que** ladite cavité (11a) de ladite chambre d'absorption acoustique (11) du dispositif atténuateur de bruit est délimitée, d'un côté, par la bordure d'extrémité amont (14a) du matériau absorptif acoustique (14).

11. Appareil producteur de fumée (3) selon l'une quelconque des revendications 1 à 10, **caractérisé en ce que** ledit prolongement amont (7) du tube central (5) du dispositif atténuateur de bruit est en forme d'embout mâle adapté pour coopérer avec un embout femelle d'un tronçon de conduit de fumée amont (2a), et **en ce que** ledit prolongement aval (9) du tube central (5) du dispositif atténuateur de bruit est en forme d'embout femelle adapté pour coopérer avec un embout mâle d'un tronçon de conduit de fumée aval (2b).

12. Appareil producteur de fumée (3) selon l'une quelconque des revendications 1 à 11, **caractérisé en ce que** ledit prolongement aval (9) du tube central (5) du dispositif atténuateur de bruit comporte un tronçon de tube intérieur (9a1), qui s'étend vers l'intérieur, et qui reçoit l'extrémité aval (8) dudit tube central (5) par emmanchement, lequel tronçon de tube intérieur (9a1) est muni de perforations (9a2).

## Patentansprüche

1. Rauchgaserzeugungsvorrichtung (3) wie zum Beispiel ein Motor eines Stromaggregats, eine Heizung oder anderes mit einem Rauchgasabzugsrohr (2), wobei das Rauchgasabzugsrohr (2), in der Strömungsrichtung des Rauchgases gesehen, einen Rauchgasrohrabschnitt (2a), eine Schalldämmvorrichtung (1, 1', 1") und einen stromabwärtigen Rauchgasrohrabschnitt (2b) aufweist, wobei die Schalldämmvorrichtung (1, 1', 1") ein zentrales Rohr (5) aufweist, das, in der Strömungsrichtung des Rauchgases gesehen, mit einer stromaufwärtigen und mit dem stromaufwärtigen Rauchgasrohrabschnitt (2a) verbundenen Verlängerung (7) und einer stromabwärtigen und mit dem stromabwärtigen Rauchgasrohrabschnitt (2b) verbundenen stromabwärtigen Verlängerung (9) versehen ist, wobei das zentrale Rohr (5) Löcher (20) aufweist und von einem äußeren Rohr (10) umgeben ist, um zwischen diesen beiden eine akustische Absorptionskammer (11) zu definieren, wobei das äußere Rohr (10), immer noch in der Strömungsrichtung des Rauchgases gesehen, durch eine stromaufwärtige Endwand (12) und eine stromabwärtige Endwand (13) mit dem zentralen Rohr (5) verbunden ist, die die Länge (L) der akustischen Absorptionskammer (11) begrenzen, wobei die akustische Absorptionskammer teilweise mit einem Schall absorbierenden Material (14) ausgefüllt ist, das die Dicke zwischen dem zentralen Rohr (5) und dem äußeren Rohr (10) über einen Teil seiner Länge (L) ausfüllt,
**dadurch gekennzeichnet, daß** (a) das zentrale Rohr (5) einen stromaufwärtigen vollen, keine oder praktisch keine Löcher aufweisenden Abschnitt (5a) aufweist, der sich von der stromaufwärtigen Endwand (12) bis zu einer zwischen der stromaufwärtigen Endwand (12) und der stromabwärtigen Endwand (13) liegenden Zwischenzone (19) erstreckt, wobei (b) der stromaufwärtige volle Abschnitt (5a) durch einen stromabwärtigen, mit Löchern versehenen Abschnitt (5b) verlängert ist, der sich von der Zwischenzone (19) bis zur stromabwärtigen Endwand (13) oder ungefähr bis zur stromabwärtigen Endwand (13) erstreckt,
und daß das Schall absorbierende Material (14) (i) durch einen stromabwärtig zur Zwischenzone (19) liegenden stromaufwärtigen Endrand (14a) und (ii) durch einen in der Schall absorbierenden Kammer (11) in der Nähe der stromabwärtigen Endwand (13) oder an diese angrenzend angeordneten stromabwärtigen Endrand (14b) begrenzt ist,
wobei der Raum der Schall absorbierenden Kammer (11) zwischen der stromaufwärtigen Endwand (12) und dem stromaufwärtigen Endrand (14a) des Schall absorbierenden Materials (14) aus einem Hohlraum besteht, von dem ein stromaufwärtiger Teil (11a') den stromaufwärtigen vollen Abschnitt (5a) des zentralen Rohrs (5) umgibt und von dem ein stromabwärtiger Teil (11a") einen stromaufwärtigen gelochten Teil (5b1) des zentralen Rohrs (5) umgibt.

2. Rauchgaserzeugungsvorrichtung (3) gemäß Anspruch 1, **dadurch gekennzeichnet, daß** das zentrale Rohr (5) der Schalldämpfungsvorrichtung einen kreisrunden Querschnitt hat und eine Längsachse (A) aufweist, auf die die stromaufwärtige (7) und die stromabwärtige (9) Verlängerung zentriert sind, wobei die Schall absorbierende Kammer (11) einen allgemeinen zylindrischen ringförmigen Querschnitt hat, eine konstante Dicke aufweist und auf die Längsachse (A) des zentralen Rohrs (5) zentriert ist.

3. Rauchgaserzeugungsvorrichtung (3) gemäß einem der Ansprüche 1 oder 2, **dadurch gekennzeichnet, daß** das Schall absorbierende Material (14) der Schalldämpfungsvorrichtung aus Steinwolle besteht, deren Dichte zwischen 30 und 140 kg/m³, vorzugsweise zwischen 60 und 120 kg/m³, beträgt.

4. Rauchgaserzeugungsvorrichtung (3) gemäß einem der Ansprüche 1 bis 3, **dadurch gekennzeichnet, daß** der Durchmesser des zentralen Rohrs (5) der Schalldämpfungsvorrichtung zwischen 130 und 600 mm beträgt, daß die Dicke der Schall absorbierenden Kammer (11) zwischen 100 und 150 mm beträgt und daß die Länge der Schall absorbierenden Kammer (11) zwischen 700 und 1000 mm beträgt.

5. Rauchgaserzeugungsvorrichtung (3) gemäß einem der Ansprüche 1 bis 4, **dadurch gekennzeichnet, daß** sich das Schall absorbierende Material (14) zwischen einem Drittel und zwei Dritteln der Länge (L) der Schall absorbierenden Kammer (11) erstreckt und daß sich der stromaufwärtige gelochte Teil (5b1) des zentralen Rohrs (5), der vom stromabwärtigen Teil der Kammer (11a") umgeben ist, über eine Länge zwischen einem Sechstel und der Hälfte der Länge der besagten Kammer (11a) erstreckt.

6. Rauchgaserzeugungsvorrichtung (3) gemäß einem der Ansprüche 1 bis 5, **dadurch gekennzeichnet, daß** die Löcher (20) des stromabwärtigen Abschnitts (5b) des zentralen Rohrs (5) der Schalldämmvorrichtung einen Durchmesser von 5 bis 20 mm haben und 15 bis 70 % der Oberfläche des stromabwärtigen Abschnitts (5b) des zentralen Rohrs bedecken.

7. Rauchgaserzeugungsvorrichtung (3) gemäß einem der Ansprüche 1 bis 6, **dadurch gekennzeichnet, daß** das äußere Rohr (10) der Schalldämmvorrichtung in abnehmbarer Weise mit den zylindrischen Kränzen (15, 16), die die stromaufwärtige (12) und die stromabwärtige (13) Endwand verlängern, durch Klemmringe (17, 18) verbunden ist.

8. Rauchgaserzeugungsvorrichtung (3) gemäß einem der Ansprüche 1 bis 7, **dadurch gekennzeichnet, daß** die Schalldämmvorrichtung einen inneren Absorptionskern (24) von im Allgemeinen zylindrischer Form aufweist, koaxial zum zentralen Rohr (5) in diesem angebracht ist, wobei der Kern (24) einen kleineren Durchmesser als dem Durchmesser des zentralen Rohrs (5) aufweist, ein stromaufwärtiges, zur stromaufwärtigen Verlängerung (7) hin gerichtetes, spitzbogenartig zulaufendes Ende aufweist und eine äußere, mit Löchern (27) versehene und mit einem Schall absorbierenden Material (28) gefüllte äußere Hülle (26) aufweist.

9. Rauchgaserzeugungsvorrichtung (3) gemäß einem der Ansprüche 1 bis 8, **dadurch gekennzeichnet, daß** die Schalldämmvorrichtung eine im äußeren Rohr (10) eingerichtete Inspektionsöffnung (31) zusammen mit einem abnehmbaren Stopfen (33) aufweist.

10. Rauchgaserzeugungsvorrichtung (3) gemäß einem der Ansprüche 1 bis 9, **dadurch gekennzeichnet, daß** die Kammer (11a) der Schall absorbierenden Kammer (11) der Schalldämmvorrichtung auf einer Seite durch den stromaufwärtigen Endrand (14a) des Schall absorbierenden Materials (14) begrenzt ist.

11. Rauchgaserzeugungsvorrichtung (3) gemäß einem der Ansprüche 1 bis 10, **dadurch gekennzeichnet, daß** die stromaufwärtige Verlängerung (7) des zentralen Rohrs (5) der Schalldämmvorrichtung die Form eines massiven Endstücks aufweist, das dazu ausgelegt ist, mit einem hohlen Endstück eines stromaufwärtigen Rauchgasrohrabschnitts (2a) zusammenzuwirken, und daß die stromabwärtige Verlängerung (9) des zentralen Rohrs (5) der Schalldämmvorrichtung die Form eines hohlen Endstücks aufweist, das dazu ausgelegt ist, mit einem massiven Endstück eines stromabwärtigen Rauchgasrohrabschnitts (2b) zusammenzuwirken.

12. Rauchgaserzeugungsvorrichtung (3) gemäß einem der Ansprüche 1 bis 11, **dadurch gekennzeichnet, daß** die stromabwärtige Verlängerung (9) des zentralen Rohrs (5) der Schalldämmvorrichtung einen inneren Rohrabschnitt (9a1) aufweist, der sich nach innen hin erstreckt und der das stromabwärtige Ende (8) des zentralen Rohrs (5) durch Einstecken aufnimmt, wobei der innere Rohrabschnitt (9a1) mit Löchern (9a2) versehen ist.

## Claims

1. A smoke-generating apparatus (3), such as a generator engine, a boiler or other, comprising a smoke exhaust duct (2), said smoke exhaust duct (2) comprising, in the direction of travel of the smoke, a smoke duct section (2a), a noise reduction device (1, 1', 1"), and a downstream smoke duct section (2b), said noise reduction device (1. 1', 1") comprising a central tube (5) provided, considering the direction of travel of the smoke, with an upstream extension (7) connected to the upstream smoke duct section (2a), and with a downstream extension (9) connected to the downstream smoke duct section (2b), said central tube (5) comprising perforations (20) and being surrounded by an external tube (10) to define between each other a sound absorption chamber (11), said external tube (10) being connected to said central tube (5), still considering the direction of travel of the smoke, by an upstream end wall (12), and by a downstream end wall (13), which delimit the length (L) of said sound absorption chamber (11), said sound absorption chamber being partially filled with a sound absorbing material (14) that fills its thickness between the central tube (5) and the external tube (10), over a part of its length (L),
**characterized in that** said central tube (5) comprises (a) a solid upstream section (5a), devoid or almost devoid of perforations, extending from said upstream end wall (12), to an intermediate area (19) located between said upstream (12) and downstream (13) end walls, said solid upstream section (5a) being extended by (b) a downstream section (5b) provided with perforations (20), which extends from said intermediate area (19) to said downstream end wall (13) or approximately to said downstream end wall (13),
and **in that** said sound absorbing material (14) is delimited (i) by an upstream end edge (14a), arranged downstream from said intermediate area (19), and (ii) by a downstream end edge (14b), arranged in said sound absorption chamber (11) near said downstream end wall (13), or against the latter,
the space of said sound absorption chamber (11) between said upstream end wall (12) and said upstream end edge (14a) of said sound absorbing material (14), consisting of a cavity (11a), an upstream part (11a') of which surrounds said solid upstream section (5a) of said central tube (5), and a downstream part (11a") of which surrounds a perforated upstream part (5b1) of said central tube (5).

2. The smoke-generating apparatus (3) according to claim 1, **characterized in that** said central tube (5) of the noise reduction device has a circular cross-section and comprises a longitudinal axis (A) on which are centred said upstream (7) and downstream (9) extensions, said sound absorption chamber (11) having a generally circular cross-section, of a constant thickness, centred to the longitudinal axis (A) of said central tube (5).

3. The smoke-generating apparatus (3) according to any one of claims 1 or 2, **characterized in that** the sound absorbing material (14) of the sound absorbing material consists of rock wool whose density is between 30 et 140 kg/m³, preferably between 60 and 120 kg/m³,

4. The smoke-generating apparatus (3) according to any one of claims 1 to 3, **characterized in that** the diameter of the central tube (5) of the noise reduction device is between 130 and 600 mm, **in that** the thickness of the sound absorption chamber (11) is between 100 and 150 mm, and **in that** the length of said sound absorption chamber (11) is between 700 and 1000 mm.

5. The smoke-generating apparatus (3) according to any one of claims 1 to 4, **characterized in that** said sound absorbing material (14) extends between 1/3 and 2/3 of the length (L) of the sound absorption chamber (11), and **in that** the perforated upstream part (5b1) of said central tube (5), which is surrounded by said downward cavity part (11a"), extends between 1/6 and 1/2 of the length of said cavity (11a).

6. The smoke-generating apparatus (3) according to any one of claims 1 to 5, **characterized in that** the perforations (20) of the downstream section (5b) of the central tube (5) of the noise reduction device have a diameter between 5 and 20 mm and occupy from 15 to 70 % of the wall surface area of said downstream section of central tube (5b).

7. The smoke-generating apparatus (3) according to any one of claims 1 to 6, **characterized in that** the external tube (10) of the noise reduction device is removably fastened to cylindrical crowns (15, 16) that extend said upstream (12) and downstream (13) end walls, by means of clamp collars (17, 18).

8. The smoke-generating apparatus (3) according to any one of claims 1 to 7, **characterized in that** the noise reduction device comprises an internal absorption core (24) of generally cylindrical shape, mounted coaxially to said central tube (5), inside the latter, said core (24) having a diameter lower than the diameter of said central tube (5), comprising an upstream end, directed towards said upstream extension (7), having the shape of an ogive (29), and having an external envelope (26) provided with perforations (27) and filled with a sound absorbing material (28).

9. The smoke-generating apparatus (3) according to any one of claims 1 to 8, **characterized in that** the noise reduction device comprises an inspection door (31) arranged in the external tube (10), associated with a removable plug (33).

10. The smoke-generating apparatus (3) according to any one of claims 1 to 9, **characterized in that** said cavity (11a) of said sound absorption chamber (11) of the noise reduction device is delimited, on one side, by the upstream end edge (14a) of the sound absorbing material (14).

11. The smoke-generating apparatus (3) according to any one of claims 1 to 10, **characterized in that** said upstream extension (7) of the central tube (5) of said noise reduction device has the shape of a male end-piece adapted to cooperate with a female end-piece of an upstream smoke duct section (2a), and **in that** said downstream extension (9) of the central tube (5) of the noise reduction device has the shape of a female end-piece adapted to cooperate with a male end-piece of a downstream smoke duct section (2b).

12. The smoke-generating apparatus (3) according to any one of claims 1 to 11, **characterized in that** said downstream extension (9) of the central tube (5) of the noise reduction device comprises an internal tube section (9a1), which extends towards the inside, and receives the downstream end (8) of said central tube (5) by fitting mounting, said internal tube section (9a1) being provided with perforations (9a2).
